# FASCICULE DE BREVET EUROPEEN

(11) **EP 0 803 212 B1**
(45) Date de publication et mention de la délivrance du brevet: **12.12.2001**
(21) Numéro de dépôt: 97400858.3
(22) Date de dépôt: 16.04.1997
(51) Int. Cl.: A47C 17/32

(54) **Lit escamotable**
Ausziehbares Bett
Retractable bed

(30) Priorité: 18.04.1996 FR 9604867
(43) Date de publication de la demande: 29.10.1997
(73) Titulaire: Slumberland France, 78181 Saint Quentin en Yvelines Cedex (FR)
(72) Inventeur: Huet, Louis André, 58400 La Charite sur Loire (FR); Vray, Michel Jean-Paul, 95290 L'Isle Adam (FR)
(74) Mandataire: Burbaud, Eric

(56) Documents cités:
- EP-A- 0 359 307
- US-A- 2 623 218
- US-A- 3 855 650

## Description

La présente invention est relative aux lits escamotables et en particulier à ceux qui comportent :
- un cadre de lit rigide, de forme rectangulaire, qui s'étend horizontalement et qui présente des premier et deuxième côtés longitudinaux ainsi que deux côtés transversaux,
- un ensemble de couchage supporté par le cadre de lit,
- quatre jambages qui reposent sur des roulettes et qui supportent le cadre de lit en permettant de déplacer ce cadre entre d'une part une position relevée d'utilisation et d'autre part une position abaissée, ces jambages présentant chacun une extrémité supérieure reliée au cadre par un pivot parallèle aux côtés longitudinaux du cadre, deux de ces pivots, dits premiers pivots, étant proches du premier côté longitudinal du cadre et étant montés dans une position fixe par rapport à ce cadre, tandis que les deux autres pivots, dits deuxièmes pivots, sont proches du deuxième côté longitudinal du cadre et sont montés coulissants par rapport à ce cadre parallèlement aux côtés transversaux dudit cadre, chacun des deuxièmes pivots étant déplaçable entre des première et deuxième positions de butée correspondant sensiblement respectivement à la position abaissée et à la position relevée du cadre de lit, les quatre jambages formant deux structures articulées de support qui sont voisines des deux côtés transversaux du cadre et qui comprennent chacune deux desdits jambages se croisant en X, les deux jambages d'une même structure articulée de support étant reliés l'un à l'autre par un pivot au niveau de leur croisement,
- des moyens d'assistance sollicitant élastiquement le cadre vers sa position relevée,
- et un mécanisme de verrouillage pour bloquer le cadre en position relevée, ce mécanisme de verrouillage comportant deux verrous qui sont montés pivotants respectivement autour de deux axes de rotation parallèles aux côtés longitudinaux du cadre, ces verrous étant déplaçables entre d'une part une position active où ils coopèrent respectivement avec les deuxièmes pivots, et d'autre part une position effacée où ils n'interfèrent pas avec lesdits deuxièmes pivots, lesdits verrous étant sollicités (élastiquement ou par leur poids) vers leur position active et présentant chacun un bord de came qui coopère avec le deuxième pivot correspondant pour déplacer momentanément le verrou dans sa position effacée lorsque le cadre est déplacé de sa position abaissée à sa position relevée, et chacun des verrous présentant en outre un bord d'arrêt qui coopère avec le deuxième pivot correspondant pour bloquer le cadre dans sa position relevée, les deux verrous étant en outre reliés entre eux par une barre rigide de conjugaison solidaire d'au moins une poignée qui permet de déplacer les deux verrous dans leur position effacée.

Un exemple d'un tel lit escamotable est donné dans le document EP-A-0 359 307.

Le lit escamotable présenté dans ce document présente toutefois l'inconvénient que, si la poignée de déblocage des verrous est actionnée par inadvertance pendant que le lit est chargé, et notamment lorsque ce lit supporte une personne assise ou allongée, alors le cadre de lit s'affaisse brutalement.

Il en résulte un désagrément important pour la personne qui se trouve alors sur le lit, ainsi que des risques de blessures pour cette personne ou pour les personnes se trouvant au voisinage du lit.

La présente invention a notamment pour but de pallier ces inconvénients.

A cet effet, selon l'invention, un lit escamotable du genre en question est essentiellement caractérisé en ce que les verrous laissent un certain jeu de coulissement aux deuxièmes pivots entre la portion d'arrêt desdits verrous et la deuxième position de butée des deuxièmes pivots, les moyens d'assistance étant prévus pour rattraper ce jeu en soulevant le cadre pour placer les deuxièmes pivots dans leur deuxième position de butée quand le cadre est en position relevé et le lit non chargé, et lesdits moyens d'assistance étant également conçus pour laisser le cadre s'abaisser légèrement de façon que les deuxièmes pivots viennent buter contre les bords d'arrêt respectifs des verrous lorsque le cadre est en position relevée et que le lit supporte une charge prédéterminée, et en ce que le bord d'arrêt de chaque verrou présente d'une part une zone de contact contre laquelle vient s'appuyer le deuxième pivot correspondant lorsque le cadre est en position relevée et que le lit supporte ladite charge prédéterminée, et d'autre part une zone saillante qui est disposée entre la zone de contact et le bord de came et qui fait saillie vers la deuxième position de butée du deuxième pivot à partir de la zone de contact, cette zone saillante étant conçue pour coopérer avec le deuxième pivot en empêchant le verrou de pivoter vers sa position effacée lorsque ledit deuxième pivot s'appuie sur la zone de contact.

Grâce à ces dispositions, les verrous ne peuvent pas être débloqués par inadvertance lorsque le lit est relevé et chargé.

Dans des modes de réalisation préférés, on peut avoir recours en outre à l'une et/ou à l'autre des dispositions suivantes :
- chaque verrou est sollicité vers sa position active par un ressort ;
- chaque verrou comporte une surface d'appui qui est en contact avec le deuxième pivot correspondant lorsque le cadre est dans sa position relevée, le deuxième pivot glissant contre cette surface d'appui lorsqu'il se déplace entre sa deuxième position de butée et la portion d'arrêt du verrou, la surface d'appui étant disposée pour maintenir alors la portion d'arrêt du verrou en face du deuxième pivot ;
- la poignée est disposée à l'extérieur du cadre de lit, cette poignée étant montée pour déplacer les deux verrous vers leur position effacée lorsqu'elle subit un effort dirigé vers le haut ;
- au moins les jambages dont les pivots sont proches du deuxième côté longitudinal du cadre sont reliés entre eux par une traverse qui est voisine du sol et qui supporte une pédale, cette pédale étant accessible au pied d'un utilisateur lorsque le cadre est dans sa position abaissée ;
- la pédale est solidaire de la traverse et est disposée pour appuyer sur le sol sans soulever les roulettes lorsque le cadre est dans sa position relevée ;
- les deux jambages de chaque structure articulée de support sont séparés l'un de l'autre par une bague entretoise au niveau de leur croisement.

D'autres caractéristiques et avantages de l'invention apparaîtront au cours de la description détaillée suivante d'une de ses formes de réalisation, donnée à titre d'exemple non limitatif, en regard des dessins joints.

Sur les dessins :
- la figure 1 est une vue en perspective illustrant un lit escamotable selon une forme de réalisation de l'invention, en position abaissée et rangé sous un lit fixe,
- la figure 2 est une vue similaire à la figure 1, avec le lit escamotable en positon relevée, disposé à côté du lit fixe,
- les figures 3 et 4 sont des vues en coupe transversale montrant le lit de la figure 1 sans son matelas, respectivement en position abaissée et en position relevée,
- la figure 5 est une vue de détail de la figure 4,
- la figure 6 est une vue en coupe selon la ligne VI-VI de la figure 4,
- et la figure 7 est une vue en coupe selon la ligne VII-VII de la figure 4.

Comme représenté sur les figures 1 et 2, l'invention concerne un lit escamotable 1 qui est monté sur quatre roulettes 2 et qui peut prendre sélectivement deux positions, savoir :
- d'une part une position abaissée permettant par exemple de ranger ce lit escamotable sous un lit fixe 3 (figure 1),
- et d'autre part une position relevée permettant une utilisation normale dudit lit escamotable (figure 2).

Comme représenté plus en détail sur les figures 3 et 4, le lit escamotable 1 comprend un cadre de lit rigide 4 de forme rectangulaire, qui s'étend horizontalement et qui présente les premier et deuxième côtés longitudinaux 5, 6 ainsi que deux côtés transversaux 7, dont un seul est visible sur les dessins, ce cadre de lit supportant un matelas 8 (figure 1), par exemple par l'intermédiaire de lattes 9 dont les extrémités sont fixées respectivement aux côtés longitudinaux 5, 6 du cadre de lit.

Le cadre de lit 4 est supporté, au voisinage de ses deux côtés transversaux 7, par deux structures articulées de support 10 comprenant chacune deux jambages 11, 12 qui se croisent en X et qui s'étendent sensiblement dans des plans verticaux parallèles aux côtés transversaux du cadre, ces deux jambages étant reliés l'un à l'autre par un pivot 13 au niveau de leur croisement.

De plus, comme représenté sur la figure 7, les deux jambages 11, 12 sont séparés l'un de l'autre par une bague entretoise 13a au niveau du pivot 13 : cette bague entretoise 13a maintient par exemple un écart supérieur à 2 cm entre les jambages 11, 12, de façon à éviter qu'un utilisateur, notamment un enfant, ne soit blessé par le déplacement en ciseaux des jambages 11, 12 lorsque le lit passe de sa position relevée à sa position abaissée ou inversement.

Les deux jambages 11 appartenant respectivement aux deux structures articulées de support s'étendent respectivement entre d'une part des extrémités supérieures qui sont articulées sur des pivots fixes 14 solidaires du premier côté longitudinal 5 du cadre de lit, et d'autre part des extrémités inférieures qui sont reliées l'une à l'autre par une traverse longitudinale 15, supportée par deux des roulettes 2 et solidaire d'une pédale 16 qui s'étend vers l'extérieur du lit.

Lorsque le lit est en position abaissée, cette pédale 16 présente une surface supérieure qui est accessible au pied d'un utilisateur et qui se trouve à une faible hauteur au dessus du sol, par exemple à une hauteur inférieure à 10 cm et de préférence inférieure à 5 cm, de sorte qu'après avoir sorti le lit escamotable 1 de sa position rangée sous le lit fixe 3 en tirant sur la poignée extérieure 29, l'utilisateur peut maintenir le lit escamotable 1 exactement dans la position voulue en maintenant son pied appuyé sur la pédale 16, pendant qu'il monte le lit escamotable en position relevée.

De préférence, la pédale 16 appuie légèrement sur le sol lorsque le lit est en position relevée, sans soulever les roulettes 2 solidaires de la traverse 15. Ainsi, d'une part, le lit escamotable 1 se trouve alors immobiliser, et d'autre part, la pédale 16 augmente la stabilité du lit escamotable en fournissant un point d'appui supplémentaire.

Par ailleurs, les jambages 12 appartenant respectivement aux deux structures articulées de support 10 s'étendent respectivement d'une part entre des extrémités supérieures qui sont solidaires chacune d'un pivot 17 pouvant coulisser parallèlement aux côtés transversaux 7 du cadre de lit, et d'autre part des extrémités inférieures qui sont reliées l'une à l'autre par une traverse 18 montée sur deux des roulettes 2.

Ces dispositions permettent de déplacer verticalement le cadre de lit 4 entre la position abaissée et la position relevée, en faisant coulisser les pivots 17 dans des lumières 19 qui sont formées respectivement dans les parois latérales de deux chapes 20 solidaires du cadre de lit 4, ces lumières 19 présentant chacune des première et deuxième extrémités 21, 22 qui forment deux positions de butée des pivots 17 correspondant respectivement sensiblement à la position abaissée et à la position relevée du lit.

Par ailleurs, chaque structure articulée de support 10 présente un vérin à gaz 23 qui, dans l'exemple considéré, est monté entre d'une part le pivot 14 susmentionné et d'autre part un pivot supplémentaire 24 qui est fixé au jambage 12 correspondant entre le pivot 13 et l'extrémité inférieure dudit jambage 12.

Lorsque le lit est en position abaissée, comme représenté sur la figure 3, les vérins à gaz 23 sont pratiquement sans effet, du fait que les pivots 13, 14 et 24 sont alors quasiment alignés.

Par contre, dès qu'un utilisateur commence à déplacer le cadre de lit 4 vers le haut, les vérins à gaz 23 peuvent agir avec un bras de levier suffisant pour solliciter efficacement le cadre de lit vers le haut en fournissant une certaine assistance à l'utilisateur.

La sollicitation appliquée vers le haut au cadre de lit 4 par les vérins à gaz 23 augmente au fur et à mesure que le lit se rapproche de sa position relevée. En fin de mouvement, cette sollicitation devient suffisante pour maintenir le lit dans sa position relevée et pour maintenir ainsi les pivots 17 dans leur deuxième position de butée, tant que le lit ne supporte aucune charge extérieure.

Par contre, la sollicitation des vérins à gaz 23 devient insuffisante dès lors que le lit supporte une charge extérieure, de sorte qu'il est nécessaire de prévoir des verrous 25 pour bloquer les pivots 17 au voisinage de leur deuxième position de butée, afin de pouvoir utiliser le lit en position relevée.

Comme représenté plus en détail sur les figures 5 et 6, les verrous 25 se présentent sous la forme de deux plaques métalliques verticales qui tourillonnent autour d'un axe de rotation 27 sur des supports 26 solidaires du deuxième côté longitudinal 6 du cadre de lit.

Ces deux verrous 25 sont reliés l'un à l'autre par une barre de conjugaison métallique 28 qui est solidaire d'au moins une poignée d'actionnement.

Chacun des verrous 25 s'étend longitudinalement vers l'intérieur du cadre de lit, depuis l'axe de rotation 27 jusqu'à une extrémité libre 30, au voisinage immédiat d'une des parois latérales de la chape 20 correspondante.

De plus, un ressort de traction 31 est monté entre chaque chape 20 et le verrou 25 correspondant, de façon à solliciter vers le haut l'extrémité libre 30 dudit verrou, en faisant ainsi coopérer ce verrou avec une portion du pivot 17 correspondant, qui fait saillie hors de la lumière 19 disposée en regard du verrou 25.

Lorsque le lit est dans la position abaissée, comme représenté sur la figure 3, c'est le bord rectiligne supérieur 32 du verrou 25 qui coopère avec le pivot 17.

A partir de cette position, lorsqu'un utilisateur veut relever le lit, il déplace le cadre de lit 4 vers le haut soit en tirant vers le haut au moyen de la poignée 29, auquel cas les verrous 25 sont déplacés par cette poignée dans une position où ils n'interfèrent pas avec les pivots 17, soit en agissant uniquement sur le cadre de lit 4, auquel cas les bords supérieurs 32 des verrous 25 agissent comme des surfaces de came pour faire pivoter vers le bas ces verrous, de façon à permettre le coulissement des pivots 17 depuis leur première position de butée jusqu'à leur deuxième position de butée.

Lorsque le lit arrive dans sa position relevée, comme représenté sur les figures 4 et 5, les pivots 17 arrivent au-delà de l'extrémité du bord rectiligne supérieur 32 du verrou 25, de sorte que ce verrou peut pivoter à nouveau vers le haut sous l'effet du ressort 31.

Le verrou 25 reste alors en contact permanent avec le pivot 17 par l'intermédiaire d'un doigt d'appui 33 qui prolonge axialement le bord inférieur de ce verrou.

Le verrou maintient alors le pivot 17 au voisinage de sa deuxième position de butée 22, avec un certain jeu de coulissement entre ladite deuxième position de butée et un bord d'arrêt 34 formé à l'extrémité libre du verrou.

Ce bord d'arrêt forme une échancrure qui est orientée vers le pivot 17 et qui présente d'une part une zone centrale de contact 35 contre laquelle vient s'appuyer le pivot 17 lorsque le cadre est en position relevée et est chargé, et d'autre part une partie saillante 36 qui est disposée entre la zone de contact 35 et le bord supérieur 32 du verrou.

La partie saillante 36 fait saillie vers la deuxième position de butée 22 à partir de la zone de contact 35, suffisamment pour coopérer avec le pivot 17 en empêchant le verrou 25 de pivoter vers sa position effacée lorsque ce pivot 17 s'appuie sur la zone de contact 35.

Grâce à cette disposition, lorsque le lit est en position relevée et non chargé, il est possible de déplacer les verrous 25 dans leur position effacée en actionnant la poignée 29, puis de faire passer le lit dans sa position abaissée en appuyant sur le matelas 8.

Par contre, tant que le lit est en position relevée et qu'il est chargé, les pivots 17 s'appliquent contre les zones de contact 35 des bords d'arrêt 34 correspondants des verrous 25, et les parties saillantes 35 de ces bords d'arrêt empêchent tout pivotement des verrous 25 vers leur position effacée.

## Revendications

1. Lit escamotable, comportant :
- un cadre de lit rigide (4), de forme rectangulaire, qui s'étend horizontalement et qui présente des premier et deuxième côtés longitudinaux (5, 6) ainsi que deux côtés transversaux (7),
- un ensemble de couchage (8) supporté par le cadre de lit,
- quatre jambages (11, 12) qui reposent sur des roulettes (2) et qui supportent le cadre de lit en permettant de déplacer ce cadre entre d'une part une position relevée d'utilisation et d'autre part une position abaissée, ces jambages présentant chacun une extrémité supérieure reliée au cadre par un pivot (14, 17) parallèle aux côtés longitudinaux du cadre, deux de ces pivots, dits premiers pivots (14), étant proches du premier côté longitudinal (5) du cadre et étant montés dans une position fixe par rapport à ce cadre, tandis que les deux autres pivots dits deuxièmes pivots (17), sont proches du deuxième côté longitudinal (6) du cadre et sont montés coulissants par rapport à ce cadre parallèlement aux côtés transversaux (7) dudit cadre, chacun des deuxièmes pivots (17) étant déplaçable entre des première et deuxième positions de butée (21, 22) correspondant respectivement sensiblement à la position abaissée et à la position relevée du cadre de lit, les quatre jambages formant deux structures articulées de support (11) qui sont voisines des deux côtés transversaux du cadre et qui comprennent chacune deux desdits jambages se croisant en X, les deux jambages d'une même structure articulée de support étant reliés l'un à l'autre par un pivot (13) au niveau de leur croisement,
- des moyens d'assistance (23) sollicitant élastiquement le cadre vers sa position relevée,
- et un mécanisme de verrouillage pour bloquer le cadre en position relevée, ce mécanisme de verrouillage comportant deux verrous (25) qui sont montés pivotants respectivement autour de deux axes de rotation parallèles aux côtés longitudinaux (5, 6) du cadre, ces verrous étant déplaçables entre d'une part une position active où ils coopèrent respectivement avec les deuxièmes pivots (17), et d'autre part une position effacée où ils n'interfèrent pas avec lesdits deuxièmes pivots, lesdits verrous étant sollicités vers leur position active et présentant chacun un bord de came (32) qui coopère avec le deuxième pivot (17) correspondant pour déplacer momentanément le verrou dans sa position effacée lorsque le cadre est déplacé de sa position abaissée à sa position relevée, et chacun des verrous présentant en outre un bord d'arrêt (34) qui coopère avec le deuxième pivot correspondant pour bloquer le cadre dans sa position relevée, les deux verrous étant en outre reliés entre eux par une barre rigide de conjugaison (28) solidaire d'au moins une poignée (29) qui permet de déplacer les deux verrous (25) dans leur position effacée,
**caractérisé en ce que** les verrous (25) laissent un certain jeu de coulissement aux deuxièmes pivots (17) entre la portion d'arrêt (34) desdits verrous et la deuxième position de butée (22) des deuxièmes pivots, les moyens d'assistance (23) étant prévus pour rattraper ce jeu en soulevant le cadre (4) pour placer les deuxièmes pivots (17) dans leur deuxième position de butée quand le cadre est en position relevé et le lit non chargé, et lesdits moyens d'assistance étant également conçus pour laisser le cadre s'abaisser légèrement de façon que les deuxièmes pivots (17) viennent buter contre les bords d'arrêt (34) respectifs des verrous lorsque le cadre est en position relevée et que le lit supporte une charge prédéterminée,
et **en ce que** le bord d'arrêt (34) de chaque verrou présente d'une part une zone de contact (35) contre laquelle vient s'appuyer le deuxième pivot (17) correspondant lorsque le cadre est en position relevée et que le lit supporte ladite charge prédéterminée, et d'autre part une zone saillante (36) qui est disposée entre la zone de contact (35) et le bord de came (32) et qui fait saillie vers la deuxième position de butée (22) du deuxième pivot à partir de la zone de contact, cette zone saillante étant conçue pour coopérer avec le deuxième pivot (17) en empêchant le verrou (25) de pivoter vers sa position effacée lorsque ledit deuxième pivot s'appuie sur la zone de contact.

2. Lit selon la revendication 1, dans lequel chaque verrou (25) est sollicité vers sa position active par un ressort (31).

3. Lit selon l'une quelconque des revendications 1 et 2, dans lequel chaque verrou (25) comporte une surface d'appui (33) qui est en contact avec le deuxième pivot (17) correspondant lorsque le cadre (4) est dans sa position relevée, le deuxième pivot glissant contre cette surface d'appui lorsqu'il se déplace entre sa deuxième position de butée (22) et la portion d'arrêt (34) du verrou, la surface d'appui étant disposée pour maintenir alors la portion d'arrêt du verrou en face du deuxième pivot.

4. Lit selon l'une quelconque des revendications précédentes, dans lequel la poignée (29) est disposée à l'extérieur du cadre de lit (4), cette poignée étant montée pour déplacer les deux verrous (25) vers leur position effacée lorsqu'elle subit un effort dirigé vers le haut.

5. Lit selon l'une quelconque des revendications précédentes, dans lequel au moins les jambages (11) dont les pivots (14) sont proches du deuxième côté longitudinal du cadre sont reliés entre eux par une traverse (15) qui est voisine du sol et qui supporte une pédale (16), cette pédale étant accessible au pied d'un utilisateur lorsque le cadre est dans sa position abaissée.

6. Lit selon la revendication 5, dans lequel la pédale (16) est solidaire de la traverse (15) et est disposée pour appuyer sur le sol sans soulever les roulettes (2) lorsque le cadre (4) est dans sa position relevée.

7. Lit selon l'une quelconque des revendications précédentes, dans lequel les deux jambages (11, 12) de chaque structure articulée de support (10) sont séparés l'un de l'autre par une bague entretoise (13a) au niveau de leur croisement.

## Patentansprüche

1. Ausziehbares Bett, umfassend:
- einen starren Bettrahmen (4) von rechteckiger Form, der sich horizontal erstreckt und eine erste und eine zweite Längsseite (5, 6) sowie zwei Querseiten (7) aufweist,
- eine von dem Bettrahmen getragene Liegeeinheit (8),
- vier Beine (11, 12), die auf Rollen (2) ruhen und die den Bettrahmen tragen, indem sie eine Bewegung dieses Rahmens zwischen einerseits einer angehobenen Verwendungsstellung und andererseits einer abgesenkten Stellung gestatten, wobei diese Beine jeweils ein oberes Ende aufweisen, das mit dem Rahmen durch einen zu den Längsseiten des Rahmens parallelen Drehzapfen (14, 17) verbunden ist, wobei zwei dieser Drehzapfen, erste Drehzapfen (14) genannt, nahe der ersten Längsseite (5) des Rahmens angeordnet sind und in einer bezüglich dieses Rahmens feststehenden Stellung montiert sind, während die beiden anderen Drehzapfen, zweite Drehzapfen (17) genannt, nahe der zweiten Längsseite (6) des Rahmens angeordnet sind und bezüglich dieses Rahmens parallel zu seinen Querseiten (7) verschiebbar montiert sind, wobei jeder dieser zweiten Drehzapfen (17) zwischen einer ersten und einer zweiten Anschlagsstellung (21, 22) beweglich ist, die im wesentlichen der abgesenkten Stellung bzw. der angehobenen Stellung des Bettrahmens entsprechen, wobei die vier Beine zwei gelenkige Tragstrukturen (11) bilden, die den beiden Querseiten des Rahmens benachbart sind und die jeweils aus zwei von diesen Beinen bestehen, die sich X-förmig kreuzen, wobei die beiden Beine ein und derselben gelenkigen Tragstruktur auf Höhe ihrer Kreuzung durch einen Drehzapfen (13) miteinander verbunden sind,
- Hilfskraftmittel (23), die den Rahmen elastisch auf seine angehobene Stellung zu belasten,
- und einen Verriegelungsmechanismus zum Blockieren des Rahmens in angehobener Stellung, wobei dieser Verriegelungsmechanismus zwei Riegel (25) umfasst, die um zwei zu den Längsseiten (5, 6) des Rahmens parallele Drehachsen schwenkbar montiert sind und die zwischen einerseits einer aktiven Stellung, in der sie mit den zweiten Drehzapfen (17) zusammenwirken, und andererseits einer weggerückten Stellung bewegbar sind, in der sie nicht in den Weg dieser zweiten Drehachsen eingreifen, wobei diese Riegel auf ihre aktive Stellung zu beaufschlagt sind und jeweils eine Steuerkante (32) aufweisen, die mit dem entsprechenden zweiten Drehzapfen (17) zusammenwirkt, um den Riegel momentan in seine weggerückte Stellung zu verlagern, wenn der Rahmen aus seiner abgesenkten Stellung in seine angehobene Stellung verlagert wird, und jeder der Riegel ferner eine Sperrkante (34) aufweist, die mit dem entsprechenden zweiten Drehzapfen zusammenwirkt, um den Rahmen in seiner angehobenen Stellung zu blockieren, wobei die beiden Riegel ferner miteinander durch eine starre Verbindungsstange (28) verbunden sind, die mit mindestens einem Handgriff (29) fest verbunden ist, der die Verlagerung der beiden Riegel (25) in ihre weggerückte Stellung gestattet,
**dadurch gekennzeichnet, dass** die Riegel (25) den zweiten Drehzapfen (17) zwischen dem Sperrbereich (34) der Riegel und der zweiten Anschlagsstellung (22) der zweiten Drehzapfen ein gewissen Gleitspiel lassen, wobei die Hilfskraftmittel (23) dafür ausgelegt sind, dieses Spiel zu beseitigen, indem sie den Rahmen (4) anheben, um die zweiten Drehzapfen (17) in ihre zweite Anschlagsstellung zu bringen, wenn der Rahmen in angehobener Stellung und das Bett nicht belastet ist, und diese Hilfskraftmittel ferner dafür ausgelegt sind, den Rahmen sich leicht senken zu lassen, so dass die zweiten Drehzapfen (17) an den jeweiligen Sperrkanten (34) der Riegel zum Anschlag kommen, wenn der Rahmen in der angehobenen Stellung ist und das Bett eine vorbestimmte Last trägt,
und dass die Sperrkante (34) jedes Riegels einerseits einen Kontaktbereich (35) aufweist, an dem der entsprechende zweite Drehzapfen (17) zum Anliegen kommt, wenn der Rahmen in angehobener Stellung ist und das Bette diese vorbestimmte Last trägt, und andererseits einen vorspringenden Bereich (36), der zwischen dem Kontaktbereich (35) und der Steuerkante (32) angeordnet ist und der von dem Kontaktbereich aus auf die zweite Anschlagsstellung (22) des zweiten Drehzapfens zu vorspringt, wobei dieser vorspringende Bereich dafür ausgelegt ist, mit dem zweiten Drehzapfen (17) zusammenzuwirken, indem er ein Verschwenken des Riegels (25) auf seine weggerückte Stellung zu verhindert, wenn dieser zweite Drehzapfen an dem Kontaktbereich anliegt.

2. Bett nach Anspruch 1, bei dem jeder Riegel (25) durch eine Feder (31) auf seine aktive Stellung zu beaufschlagt wird.

3. Bett nach einem der Ansprüche 1 und 2, bei dem jeder Riegel (25) eine Auflägefläche (33) aufweist, die mit dem entsprechenden zweiten Drehzapfen (17) in Kontakt ist, wenn der Rahmen (4) in seiner angehobenen Stellung ist, wobei der zweite Drehzapfen auf dieser Auflagefläche gleitet, wenn er sich zwischen seiner zweiten Anschlagsstellung (22) und dem Sperrbereich (34) des Riegels bewegt, wobei die Auflagefläche so angeordnet ist, dass der Sperrbereich des Riegels dabei gegenüber dem zweiten Drehzapfen gehalten wird.

4. Bett nach einem der vorhergehenden Ansprüche, bei dem der Handgriff (29) außerhalb des Bettrahmens (4) angeordnet ist, wobei er montiert ist, um die beiden Riegel (25) auf ihre weggerückte Stellung zu zu verlagern, wenn auf ihn eine nach oben gerichtete Kraft ausgeübt wird.

5. Bett nach einem der vorhergehenden Ansprüche, bei dem wenigstens die Beine (11), deren Drehzapfen (14) nahe der zweiten Längsseite des Rahmens angeordnet sind, durch eine Traverse (15) miteinander verbunden sind, die dem Boden benachbart ist und die ein Pedal (16) trägt, das für den Fuß eines Benutzers zugänglich ist, wenn der Rahmen in der abgesenkten Stellung ist.

6. Bett nach Anspruch 5, bei dem das Pedal (16) mit der Traverse (15) fest verbunden ist und so angeordnet ist, dass es auf dem Boden aufliegt, ohne die Rollen (2) anzuheben, wenn der Rahmen (4) in seiner angehobenen Stellung ist.

7. Bett nach einem der vorhergehenden Ansprüche, bei dem die beiden Beine (11, 12) jeder gelenkigen Tragstruktur (10) auf Höhe ihrer Kreuzung durch einen Abstandsring (13a) voneinander entfernt sind.

## Claims

1. Retractable bed comprising:
- a rigid bed frame (4), of rectangular shape, that extends horizontally and has a first and a second longitudinal sides (5, 6) and two transverse sides (7),
- bedding (8) supported by the bed frame,
- four legs (11, 12) that rest on wheels (2) and support the bed frame while allowing the frame to be moved between a raised position of use on the one hand, and a lowered position on the other, these legs each having an upper end connected to the frame by a pivot (14, 17) parallel to the longitudinal sides of the frame, two of these pivots, termed the first pivots (14), being close to the first longitudinal side (5) of the frame and being mounted in a fixed position relative to this frame, while the other two pivots, termed the second pivots (17), are close to the second longitudinal side (6) of the frame and are able to slide relative to this frame parallel to the transverse sides (7) of the said frame, each of the two pivots (17) being movable between first and second stop positions (21, 22) corresponding essentially to the lowered position and raised position, respectively, of the bed frame, the four legs forming two articulated support structures (11) that are close to the two transverse sides of the frame and that each include two of the said legs intersecting to form an X, and the two legs of each articulated support structure being connected to each other by a pivot (13) where they intersect,
- means of assistance (23) that elastically urge the frame towards its raised position,
- and a locking mechanism for locking the frame in the raised position, this locking mechanism comprising two latches (25) that each pivot about a respective axis of rotation parallel to the longitudinal sides (5, 6) of the frame, these latches being movable between, on the one hand, an active position in which they each engage with the respective second pivot (17), and, on the other hand, a withdrawn position in which they do not interfere with the said second pivots, the said latches being urged towards their active position and each having a cam edge (32) that is acted upon by the corresponding second pivot (17) to move the latch temporarily to its withdrawn position when the frame is being moved from its lowered position to its raised position, and each of the latches also has a stop edge (34) that engages with the corresponding second pivot to lock the frame in its raised position, the two latches also being connected to each other by a rigid connecting bar (28) integral with at least one handle (29) by which both latches (25) can be moved into their withdrawn position,
**characterized in that** the latches (25) leave a certain amount of sliding play for the second pivots (17) between the stop portion (34) of the said latches and the second limit position (22) of the second pivots, the means of assistance (23) being designed to close this play by lifting the frame (4) to place the second pivots (17) in their second limit position when the frame is in the raised position and the bed not loaded, and the said means of assistance also being designed to allow the frame to drop slightly in such a way that the second pivots (17) abut against the respective stop edges (34) of the latches when the frame is in the raised position and the bed supporting a predetermined load,
and **in that** the stop edge (34) of each latch has on the one hand a contact portion (35) against which the corresponding second pivot (17) presses when the frame is in the raised position and the bed supporting the said predetermined load, and on the other hand a projecting portion (36) which is located between the contact portion (35) and the cam edge (32) and which projects towards the second limit position (22) of the second pivot from the contact portion, this projecting portion being designed to act on the second pivot (17) and prevent the latch (25) from pivoting towards its withdrawn position when the said second pivot is pressing on the contact portion.

2. Bed according to Claim 1, in which each latch (25) is urged towards its active position by a spring (31).

3. Bed according to either of Claims 1 and 2, in which each latch (25) comprises a bearing surface (33) which is in contact with the corresponding second pivot (17) when the frame (4) is in its raised position, the second pivot sliding against this bearing surface as it moves between its second limit position (22) and the stop portion (34) of the latch, the bearing surface being arranged so that it then keeps the stop portion of the latch facing the second pivot.

4. Bed according to any one of the preceding claims, in which the handle (29) is located outside of the bed frame (4), the handle being mounted so as to move both latches (25) towards their withdrawn position when an upward force is applied to it.

5. Bed according to any one of the preceding claims, in which, as a minimum, the legs (11) whose pivots (14) are close to the second longitudinal side of the frame are connected to each other by a crossmember (15) which is close to the floor and supports a pedal (16), this pedal being accessible to the foot of a user when the frame is in its lowered position.

6. Bed according to Claim 5, in which the pedal (16) is integral with the crossmember (15) and is located so as to rest on the floor without lifting the wheels (2) when the frame (4) is in its raised position.

7. Bed according to any one of the preceding claims, in which the two legs (11, 12) of each articulated support structure (10) are separated from each other by a spacer ring (13a) at the point where they intersect.
